# EUROPÄISCHE PATENTSCHRIFT

(11) **EP 3 724 867 B1**
(45) Veröffentlichungstag und Bekanntmachung des Hinweises auf die Patenterteilung: **30.08.2023**
(21) Anmeldenummer: 18826539.1
(22) Anmeldetag: 12.12.2018
(51) Int. Cl.: G08G 1/01, G08G 1/056, G08G 1/16, G08G 1/0967

(54) **VERFAHREN UND SYSTEM ZUM WARNEN VON VERKEHRSTEILNEHMERN VOR EINER FALSCHFAHRT EINES FAHRZEUGS MIT SENDERDATENSTEUERUNG**
METHOD AND SYSTEM FOR WARNING ROAD USERS OF A VEHICLE THAT IS DRIVING IN THE WRONG DIRECTION, COMPRISING TRANSMITTER DATA CONTROL
PROCÉDÉ ET SYSTÈME POUR AVERTIR LES USAGERS DE LA ROUTE D'UNE CONDUITE EN SENS INVERSE D'UN VÉHICULE AVEC COMMANDE DE DONNÉES D'ÉMETTEUR

(30) Priorität: 14.12.2017 DE 102017222791
(43) Veröffentlichungstag der Anmeldung: 21.10.2020
(73) Patentinhaber: Robert Bosch GmbH, 70442 Stuttgart (DE)
(72) Erfinder: GEISLER, Simon, 74072 Heilbronn (DE); BRAUN, Volker, 71717 Beilstein (DE)
(86) Internationale Anmeldenummer: PCT/EP2018/084507
(87) Internationale Veröffentlichungsnummer: WO 2019/115593

(56) Entgegenhaltungen:
- EP-A1- 0 715 285
- DE-A1-102015 213 521
- DE-A1-102015 213 538
- DE-A1-102016 102 617

## Beschreibung

Die vorliegende Erfindung betrifft ein Verfahren zum Warnen von Verkehrssteilnehmern vor einer Falschfahrt eines Fahrzeugs gemäß dem Oberbegriff von Anspruch 1. Daneben betrifft die Erfindung auch ein dieses Verfahren ausführendes Client-Server-System sowie ein Computerprogrammprodukt zur Durchführung des Verfahrens, schwerpunktmäßig auf einem Server des Client-Server-Systems.

Die Falschfahrt eines Fahrzeugs wird bei personenbetriebenen Kraft- oder Nutzfahrzeugen durch einen hierfür verantwortlichen Falschfahrer, auch "Geisterfahrer" genannt, verursacht, welcher durch verkehrswidriges Verhalten Verkehrsunfälle mit einem erheblichen Personen- und Sachschaden auslösen kann. Eine Erkennung von Falschfahrten alleine auf Basis eines im Fahrzeug vorhandenen Navigationsgerätes erfolgt in der Praxis meist zu spät, da der Falschfahrer sich in den meisten Fällen bereits mit hoher Fahrgeschwindigkeit und großer Wahrscheinlichkeit auf einem Kollisionskurs, beispielsweise auf einer falschen Fahrspur einer Autobahn, befindet. Zur Unfallverhütung ist es daher erforderlich, den Falschfahrer selbst und auch die sich im Gefahrenbereich befindlichen Verkehrsteilnehmer zeitnah vor einer Falschfahrt zu warnen.

Das Anwendungsgebiet der vorliegenden Erfindung ist nicht allein beschränkt auf personenbetriebene Kraft- und Nutzfahrzeuge, sondern lässt sich auch als Sicherheitssystem für autonomes Fahren nutzen.

### Stand der Technik

Aus dem allgemein bekannten Stand der Technik gehen vielfältige automatische Verfahren zur Detektion von Falschfahrern hervor, die beispielsweise über eine Videosensorik ermitteln, ob ein die Durchfahrt oder Einfahrt verbietendes Verkehrsschild überfahren worden ist. Ferner sind auch Verfahren allgemein bekannt, welche unter Nutzung einer digitalen Karte des Straßennetzes in Verbindung mit Navigationsdaten des Fahrzeugs versuchen zu erkennen, ob sich das Fahrzeug auf einem Streckenabschnitt in der falschen Fahrtrichtung fortbewegt. Allgemein bekannt sind auch drahtlose Verfahren, welche mittels spezieller technischer Mittel, beispielsweise Baken der Fahrbahn oder am Fahrbahnrand, Falschfahrer detektieren.

Aus der hier gattungsgemäßen DE 10 2015 213 538 A1 geht ein Verfahren zum Warnen von Verkehrsteilnehmern vor einer Falschfahrt eines Fahrzeugs hervor, welches sich strukturell ein Client-Server-System zunutze macht. Somit führt diese technische Lösung nicht allein eine Falschfahrererkennung aus, sondern stellt auch eine Falschfahrermeldung an gefährdete Verkehrsteilnehmer bereit. Hierzu werden von einem fahrzeugexternen Server aus die aktuellen Navigationsdaten eines Fahrzeugs über eine drahtlose Fahrzeug-Server-Schnittstelle zwischen einem dem Fahrzeug zugeordneten Kommunikationsgerät und dem fahrzeugexternen Server eingelesen. Anschließend erfolgt ein Abgleich der eingelesenen Navigationsdaten im fahrzeugexternen Server unter Verwendung zumindest einer serverseitigen Navigationsinformation, infolge dessen die eingelesenen Navigationsdaten des Fahrzeugs hinsichtlich einer Falschfahrt ausgewertet werden. Dieser Abgleich erfolgt vorzugsweise mittels eines sogenannten Map-Matching-Algorithmus, welcher die in den eingelesenen Navigationsdaten des Fahrzeugs enthaltenen Positionsinformationen mit einer digitalen Karte des Straßennetzes in Übereinstimmung bringt, um herauszufinden, ob sich das Fahrzeug in verkehrsregelkonformer Weise im Straßenverkehr bewegt. Falls die Auswertung ergibt, dass anhand der Navigationsdaten des Fahrzeugs tatsächlich eine Falschfahrt vorliegt, beispielsweise durch Befahren einer Autobahnabfahrt in falscher Richtung, so stellt das Client-Server-System eine Falschfahrerwarnung an zumindest weitere Fahrzeuge in der Umgebung bereit. Hierzu sind die weiteren Fahrzeuge mit einer Fahrzeug-Server-Schnittstelle ausgestattet, um die vom Server bereitgestellte Falschfahrerwarnung über ein dem Fahrzeug zugeordnetes Kommunikationsgerät dem Fahrer zur Kenntnis zu bringen. Dieses Verfahren des Standes der Technik ermöglicht im Prinzip eine automatische Falschfahrerwarnung, welche sich zeitnah am auslösenden Ereignis einer Falschfahrt orientiert. Bei dieser zeitkritischen Funktionsweise sind verzögerte Meldungen oder gar Falschmeldungen über eine Falschfahrt zu vermeiden.

Problematisch hierbei ist ferner, dass Kommunikation und Stromverbrauch für die mobilen Clients so effizient beziehungsweise so gering wie möglich sein sollte, um eine akzeptable Akkumulatorlaufzeit zu erzielen. Die Überlastung einer Mobilfunkzelle oder anderweitiger drahtloser Kommunikationseinrichtungen muss außerdem durch eine möglichst dateneffiziente Kommunikation unterbunden werden. Auch das Datenvolumen ist, soweit es möglich ist, einzugrenzen. Die Effizienz der Kommunikation ist aus Rechenleistungsgründen auch serverseitig ein wichtiger Faktor.

### Offenbarung der Erfindung

Es ist die Aufgabe der vorliegenden Erfindung, ein Verfahren und System zum Warnen von Verkehrsteilnehmern vor einer Falschfahrt eines Fahrzeugs dahingehend weiter zu verbessern, dass die Datenkommunikation zwischen Client und Server beim Einlesen der Navigationsdaten des Fahrzeugs effizient gestaltet wird und zuverlässige Informationen liefert.

Die Erfindung schließt die verfahrenstechnische Lehre ein, dass der Schritt des Abgleichens der Navigationsdaten des Fahrzeugs im fahrzeugexternen Server eine Analyse dahingehend beinhaltet, ob sich das Fahrzeug in einem Falschfahrtgefahrenbereich des Straßennetzes befindet, wobei bejahendenfalls der fahrzeugexterne Server das Kommunikationsgerät des Fahrzeuges anweist, dass dieses die Navigationsdaten mit einer höheren Senderate als außerhalb des Falschfahrtgefahrenbereichs sendet, um eine demgegenüber hochfrequentere Datenübertragung auszulösen.

Dies ermöglicht es, dass der Server im Zuge des Einlesens der Navigationsdaten des Fahrzeugs entscheidet, wie gefährdet der Client ist, Falschfahrer zu werden und sendet aufgrund dieser Entscheidung eine Senderate für die Datenübertragung zurück zum Client, mit welcher dieser senden soll. Kommt der Client beispielsweise von einer Landstraße in den Bereich einer Auffahrt einer Autobahn und somit in einen Falschfahrtgefahrenbereich, so fordert der Server eine höhere Senderate an Navigationsdaten an als im übrigen Normalbereich der Landstraße, um eine hochgenaue Falschfahrererkennung im Zuge des Map-Matchings ausführen zu können. Für eine weitere Reduktion des Datenverkehrs wäre es darüber hinaus auch denkbar, dass der Server nur dann ein Wechselsignal zum Wechseln der Senderate ausgibt, wenn eine Änderung der Senderate erforderlich ist. Ansonsten kann vom Client auch einfach nur eine voreingestellte niedrige Senderate weiter verwendet werden.

Durch die erfindungsgemäße Lösung können erfassungskritische Situationen hinsichtlich einer Falschfahrerdetektion erkannt werden. Durch die Anpassung der Senderate kann das System auch auf andere Anwendungsfälle erweitert werden, da der Client keinerlei Einfluss darauf hat, welche Bereiche im Straßennetz als gefährdet angesehen werden. Neben der Reduktion des zu übermittelnden Datenvolumens kann auch ein Client mit minimaler Logik verwendet werden, so dass nahezu jedes mobile Endgerät hierfür infrage kommt, welches über eine Positionserfassungssensorik und eine Kommunikationsschnittstelle verfügt. Die Leistungsanforderungen an den Prozessor, Speicher und dergleichen sind durch die erfindungsgemäße technische Lösung vernachlässigbar.

Vorzugsweise beinhaltet die Analyse im Schritt des Abgleichens auch die Maßnahme, dass überwacht wird, wann das Fahrzeug den Falschfahrtgefahrenbereich des Straßennetzes wieder verlässt, um dann vom fahrzeugexternen Server an das Kommunikationsgerät des Fahrzeuges ein Wechselsignal dahingehend auszusenden, dass das Kommunikationsgerät die Navigationsdaten wieder mit einer niedrigeren Senderate als innerhalb des Falschfahrtgefahrenbereichs sendet. Daneben ist es auch denkbar, dass die hochfrequente Datenübertragung über einen zuvor definierten Zeitraum aufrechterhalten bleibt.

Vorzugsweise umfasst der Schritt des Einlesens der Navigationsdaten des Fahrzeugs allein die Positionsdaten desselben entlang der Fahrstrecke, welche über ein GPS-Modul ermittelbar sind. Darüber hinaus können auch weitere Positionsdaten des Fahrzeugs unter Verwendung einer fahrzeugseitigen Sensorik eingelesen werden. Hierdurch wird eine Verbesserung der Qualität der Positionsdaten des Fahrzeugs erzielt. Dies kann beispielsweise durch ein Erhöhen der Abtastrate des fahrzeugseitigen GPS-Moduls und/oder des fahrzeugseitigen Inertialsensors und/oder des fahrzeugseitigen Höhenmessers und/oder des fahrzeugseitigen optischen Sensors und/oder mittels eines Aktivierens eines zusätzlichen Sensors des Fahrzeugs erfolgen.

Ein solcher zusätzlicher Sensor kann beispielsweise eingesetzt werden, um ein Bild einer Umgebung des Fahrzeugs zu erzeugen. Hiermit kann im Falle von vorverarbeiteten Navigationsdaten Rechenzeit zur Verifizierung von Navigationsdaten des Fahrzeugs auf Seiten des Servers und somit auch im Gesamtsystem gespart werden.

Gemäß einer bevorzugten Ausführungsform der Erfindung wird zum Einlesen der Positionsdaten des Fahrzeugs durch den Server eine niedrige Senderate im Bereich zwischen 0,1 und 100 Herz verwendet, wogegen die demgegenüber höhere Senderate im Bereich zwischen 0,001 und 0,1 Herz liegt. Es ist auch eine Ausprägung dieses Mechanismuses möglich, bei welcher die Senderate dynamisch in einem gewissen Bereich aufgrund der Serverentscheidung gestellt werden kann.

Weitere, die Erfindung verbessernde Maßnahmen werden nachstehend gemeinsam mit der Beschreibung der bevorzugten Ausführungsbeispiele der Erfindung anhand von Figuren näher dargestellt.

### Ausführungsbeispiele

Es zeigt:
Fig. 1 eine schematische Darstellung eines Client-Server-Systems zum Warnen von Verkehrsteilnehmern vor einer Falschfahrt eines Fahrzeugs auf einem Straßennetz,
Fig. 2 eine schematische Darstellung einer falschfahrerspezifischen Server-Client-Kommunikation des Systems gemäß Fig. 1,
Fig. 3 eine schematische Darstellung eines Falschfahrtgefahrenbereichs des Straßennetzes anhand eines Auffahrt-Abfahrt-Bereichs zwischen einer Landstraße und einer Autobahn, und
Fig. 4 ein Ablaufdiagramm eines Verfahrens zum Warnen von Verkehrsteilnehmern vor einer Falschfahrt eines Fahrzeuges in Reflexion auf das System gemäß Fig. 1.

Nach Fig. 1 beinhaltet ein Client-Server-System zum Warnen von Verkehrsteilnehmern vor einer Falschfahrt eines Fahrzeugs 1 außerdem einen fahrzeugexternen Server 2 sowie ein exemplarisches weiteres Fahrzeug 3, welches vor einer Falschfahrt des Fahrzeugs 1 zu warnen ist.

Bei dem fahrzeugexternen Server 2 handelt es sich um eine Datenverarbeitungseinrichtung, die entfernt von den Fahrzeugen 1 und 3 angeordnet ist und über eine drahtlose Verbindung, hier eine Funkverbindung, mit den Fahrzeugen 1 und 3 verbunden ist. Bei den Fahrzeugen 1 und 3 handelt es sich um straßengebundene Fahrzeuge, wie Personen- oder Nutzfahrzeuge.

Die Fahrzeuge 1 und 3 kommunizieren jeweils als Client mit dem Server 2 über geeignete Schnittstellen. Zu diesem Zweck ist dem Fahrzeug 1 ein Kommunikationsgerät 10 in Form eines Mobilfunktelefons zugeordnet, welches eine Positionsbestimmungseinheit 11 in Form eines GPS-Moduls sowie eine Fahrzeug-Server-Schnittstelle 12 in Form einer herkömmlichen Datenfunkeinheit des Mobilfunkendgeräts umfasst. Die Fahrzeug-Server-Schnittstelle 12 meldet die aktuellen Positionsdaten des Fahrzeugs 1 als Navigationsdaten 13 an den fahrzeugexternen Server 2.

Zum Abgleich der Navigationsdaten des Fahrzeugs 1 im fahrzeugexternen Server 2 wird eine serverseitige Navigationsinformation, umfassend ein Map-Matching-Algorithmus, verwendet, um die eingelesenen Navigationsdaten des Fahrzeugs 1 hinsichtlich einer Falschfahrt des Fahrzeugs 1 auszuwerten.

Falls die serverseitige Auswertung anhand der Navigationsdaten des Fahrzeugs 1 als tatsächliche Falschfahrt verifiziert worden ist, wird über eine weitere Drahtlosverbindung eine Falschfahrerwarnung 14 über die Falschfahrt des Fahrzeugs 1 an das hier exemplarisch dargestellte weitere Fahrzeug 3 gemeldet. Seitens des weiteren Fahrzeugs 3 wird die Falschfahrerwarnung 14 über eine diesem zugeordnete weitere Fahrzeug-Server-Schnittstelle 15 eines dazugehörigen Kommunikationsgeräts 16 gesendet. Über das Kommunikationsgerät 16 wird die empfangene Falschfahrerwarnung 14 optisch und/oder akustisch ausgegeben.

Zur Steuerung der Senderate an Navigationsdaten des Fahrzeugs 1 an den fahrzeugexternen Server 2, sendet dieser an das Kommunikationsgerät 10 des Fahrzeuges 1 bei Bedarf ein Wechselsignal 17, um zwischen einer hohen Senderate, und damit detaillierteren Positionsinformationen, und mindestens einer demgegenüber geringen Senderate umzuschalten.

Gemäß Fig. 2 kommt im Rahmen der Client-Server-Kommunikation des vorstehend beschriebenen Systems als Client zur drahtlosen Kommunikation mit dem Server 2 das dem - hier nicht weiter dargestellten - Fahrzeug 1 zugeordnete Kommunikationsgerät 10 in Form eines Mobilfunkendgeräts, speziell Smartphones, zum Einsatz. Während einer Fahrt des Fahrzeugs bewegt sich das Kommunikationsendgerät 10 durch verschiedene Funkzellen 20 eines Mobilfunknetzes 30, der hier schematisch durch einen Sendemast gekennzeichnet ist. Ein PDN-Gateway 40 bildet die Schnittstelle zwischen dem Mobilfunknetz 30 einerseits und dem am Internet angebundenen Server 2 andererseits. Auf dem fahrzeugexternen Server 2 findet neben dem allgemein bekannten Map-Matching in Bezug auf die Positionsdaten des Fahrzeugs 1 anhand einer digitalen Karte insbesondere auch die Steuerung eines bedarfsgerechten Umschaltens der Senderate mittels Senderatensteuereinheit 50 statt.

Die Fig. 3 illustriert per Strichlinie einen Falschfahrtgefahrenbereich 60 im Straßennetz eines spurgeführten Auffahrt-Abfahrt-Bereichs zwischen einer Landstraße 70 und einer Autobahn 80 als höherrangige Straße. Gegenüber dem Falschfahrtgefahrenbereich 60, in welchem das erfindungsgemäße Verfahren zum Warnen von Verkehrsteilnehmern vor einer Falschfahrt ausgeführt wird, ist der übrige per Punktlinie markierte Normalbereich 90 um die Landstraße 70 abgegrenzt.

Wird mithilfe des Map-Matching-Algorithmus erkannt, dass sich das Fahrzeug 1 innerhalb des Falschfahrtgefahrenbereichs 60 befindet, so erfolgt ein Senden der Navigationsdaten des Fahrzeugs 1 mit einer höheren Senderate gegenüber einem Aufenthalt im Normalbereich 90.

Gemäß Fig. 3 umfasst das Verfahren zum Warnen von Verkehrteilnehmern vor einer Falschfahrt unter Einbeziehung einer Senderatensteuerung die folgenden Schritte:
Am Anfang steht ein Ermitteln 100 der Positionsdaten des Fahrzeugs, welche als Navigationsdaten 13 durch ein Einlesen 200 an den fahrzeugexternen Server übertragen werden. Hierin erfolgt als nächstes ein Abgleichen der Navigationsdaten des Fahrzeugs unter Verwendung einer serverseitigen Navigationsinformation, insbesondere eines Map-Matching-Algorithmus, um die eingelesenen Positionsdaten des Fahrzeugs hinsichtlich einer Falschfahrt auszuwerten. Gleichzeitig wird über den Map-Matching-Algorithmus festgestellt, ob sich das Fahrzeug aktuell in einem Falschfahrtgefahrenbereich befindet.

Bejahendenfalls erfolgt ein Anweisen 310 des Servers an den Client per Wechselsignal 17, dass dieser mit einer höheren Senderate senden soll, welche im Schritt eines Einstellens 500 clientseitig angeordnet wird. Hiermit wird eine hochfrequente Datenübertragung während des Aufenthalts des Fahrzeugs im Falschfahrtgefahrenbereich bewirkt.

Hat das Fahrzeug den Falschfahrtgefahrenbereich allerdings wieder verlassen, was sich im Schritt des Abgleichens 300 infolge Map-Matching herausfinden lässt, so erfolgt ein Anweisen 320 des Servers an den Client via Wechselsignal 17, dass dieser die Datenübertragung im Normalbereich des Straßennetzes wieder mit einer niedrigen Senderate durchführt, um die Datenkommunikation sowie den clientseitigen Energieverbrauch zu minimieren.

Die Erfindung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es auch möglich, dass das clientseitige Kommunikationsgerät des Fahrzeugs nicht als Mobilfunkendgerät, sondern als ortsfest im Fahrzeug verbautes Fahrzeugnavigationsgerät ausgebildet ist, welches insoweit also mit einer Zusatzfunktion ausgestattet ist.

## Patentansprüche

1. Verfahren zum Warnen von Verkehrsteilnehmern vor einer Falschfahrt eines Fahrzeugs (1), umfassend die folgenden Schritte:
- Einlesen (200) von Navigationsdaten (13) des Fahrzeugs (1) in einen fahrzeugexternen Server (2) über eine Fahrzeug-Server-Schnittstelle (12) zwischen einem dem Fahrzeug (1) zugeordneten Kommunikationsgerät (10) als Client und dem fahrzeugexternen Server (2);
- Abgleichen (300) der Navigationsdaten (13) des Fahrzeugs (1) im fahrzeugexternen Server (2) unter Verwendung zumindest einer serverseitigen Navigationsinformation, um die eingelesenen Navigationsdaten des Fahrzeugs (1) hinsichtlich einer Falschfahrt des Fahrzeugs (1) auszuwerten;
- Bereitstellen (400) einer Falschfahrerwarnung (14) über die Falschfahrt des Fahrzeugs (1) an zumindest eine weitere Fahrzeug-Server-Schnittstelle (15) zwischen zumindest einem einem weiteren Fahrzeug (3) zugeordneten Kommunikationsgerät (16) und dem fahrzeugexternen Server (2), falls in dem Schritt des Abgleichens (300) anhand der Navigationsdaten des Fahrzeugs (1) eine tatsächliche Falschfahrt festgestellt worden ist;
**dadurch gekennzeichnet, dass** der Schritt des Abgleichens (300) eine Analyse beinhaltet, ob sich das Fahrzeug (1) in einem Falschfahrtgefahrenbereich (60) des Straßennetzes befindet, wobei bejahendenfalls ein
- Anweisen (310) des fahrzeugexternen Servers (2) an das Kommunikationsgerät (10) des Fahrzeuges (1) durchgeführt wird, dass das Kommunikationsgerät (10) die Navigationsdaten (13) mit einer höheren Senderate als außerhalb des Falschfahrtgefahrenbereichs (60) sendet, um eine demgegenüber hochfrequentere Datenübertragung auszulösen.

2. Verfahren gemäß Anspruch 1,
bei dem der Schritt des Abgleichens (300) eine Analyse beinhaltet, ob das Fahrzeug (1) den Falschfahrtgefahrenbereich (60) des Straßennetzes wieder verlassen hat, wobei bejahendenfalls ein
- Anweisen (320) des fahrzeugexternen Servers (2) an das Kommunikationsgerät (10) des Fahrzeuges (1) durchgeführt wird, dass das Kommunikationsgerät (10) die Navigationsdaten (13) mit einer niedrigen Senderate als innerhalb des Falschfahrtgefahrenbereichs (60) sendet, um eine niederfrequente Datenübertragung auszulösen.

3. Verfahren gemäß Anspruch 1 oder 2,
bei dem im Schritt des Abgleichens (300) als Falschfahrtgefahrenbereich (60) des Straßennetzes der spurgeführte Auffahrt-Abfahrt-Bereich zwischen niederrangigen Straßen und höherrangigen Straßen, insbesondere zwischen Landstraße (70) und Autobahn (80), definiert wird.

4. Verfahren gemäß einem der Ansprüche 1 oder 3,
bei dem im Schritt des Abgleichens (300) die Falschfahrererkennung über einen Map-Matching-Algorithmus durchgeführt wird, wobei als serverseitige Navigationsinformation eine digitale Karte des Straßennetzes herangezogen wird.

5. Verfahren gemäß einem der Ansprüche 1 bis 4,
bei dem im Schritt des Einlesens (200) Navigationsdaten des Fahrzeugs (1) eingelesen werden, welche zumindest aktuelle Positionsinformationen des Fahrzeugs (1) entlang der Fahrzeit umfassen.

6. Verfahren gemäß einem der Ansprüche 1 bis 5,
bei dem im Schritt des Einlesens (200) die niedrige Senderate im Bereich zwischen 0,001 und 0,1 Herz liegt, wogegen die demgegenüber höhere Senderate im Bereich zwischen 0,1 und 100 Herz liegt.

7. Verfahren gemäß einem der Ansprüche 1 bis 6,
bei dem dem Schritt des Einlesens (200) von Navigationsdaten des Fahrzeugs (1) ein Schritt des Ermittelns (100) von Positionsdaten des Fahrzeugs (1) unter Verwendung einer fahrzeugseitigen Sensorik vorausgeht.

8. Client-Server-System zum Warnen von Verkehrsteilnehmern vor einer Falschfahrt eines Fahrzeugs (1) auf einem Straßennetz, mit mindestens einem einem Fahrzeug (1) zugeordneten Kommunikationsgerät (10) als Client, zumindest umfassend eine Positionsbestimmungseinheit (11) und eine Fahrzeug-Server-Schnittstelle (12) zu einem fahrzeugexternen Server (2), auf welchem die digitale Karte des Straßennetzwerks zur Durchführung des Map-Matching in Bezug auf die Positionsdaten des Fahrzeugs (1) hinterlegt ist, wobei der fahrzeugexterne Server (2) eingerichtet ist, das Verfahren nach einem der vorangegangenen Ansprüche auszuführen.

9. Client-Server-System nach Anspruch 8, wobei der fahrzeugexterne Server (2) an das Kommunikationsgerät (10) des Fahrzeuges (1) zum Wechseln der Senderate ein Wechselsignal (17) aussendet.

10. Client-Server-System nach Anspruch 8, wobei das fahrzeugseitige Kommunikationsgerät (10) als ein Mobilfunkendgerät ausgebildet ist, wobei die Fahrzeug-Server-Schnittstelle (12) als eine bidirektionale Datenfunkeinheit ausgebildet ist.

11. Client-Server-System nach Anspruch 10, wobei die Positionsbestimmungseinheit (11) als ein GPS-Modul ausgebildet ist, das Bestandteil des Mobilfunkendgeräts oder eines ortsfest im Fahrzeug (1) verbauten Fahrzeugnavigationsgeräts ist.

12. Computerprogrammprodukt mit Programmcodemitteln zur Durchführung des Verfahrens nach einem der Ansprüche 1 bis 7, wenn das Computerprogrammprodukt auf einem fahrzeugexternen Server (2) eines Client-Server-Systems nach einem der Ansprüche 8 bis 11 abläuft.

13. Elektronischer Datenträger, auf dem ein Computerprogrammprodukt gemäß Anspruch 12 abgespeichert ist.

## Claims

1. Method for warning road users about wrong-way travel by a vehicle (1), comprising the following steps:
- reading in (200) navigation data (13) of the vehicle (1) into a vehicle-external server (2) via a vehicle-server interface (12) between a communication device (10) associated with the vehicle (1), as a client, and the vehicle-external server (2);
- matching (300) the navigation data (13) of the vehicle (1) in the vehicle-external server (2) against at least one piece of server-based navigation information in order to evaluate the read-in navigation data of the vehicle (1) in respect of wrong-way travel by the vehicle (1);
- providing (400) a wrong-way driver warning (14) about the wrong-way travel by the vehicle (1) to at least one further vehicle-server interface (15) between at least one communication device (16) associated with a further vehicle (3) and the vehicle-external server (2) if actual wrong-way travel has been detected in the matching step (300) on the basis of the navigation data of the vehicle (1);
**characterized in that** the matching step (300) involves an analysis of whether the vehicle (1) is located in a wrong-way travel hazard area (60) of the road network, wherein, if so,
- the vehicle-external server (2) instructs (310) the communication device (10) of the vehicle (1) that the communication device (10) should transmit the navigation data (13) at a higher transmission rate than outside the wrong-way travel hazard area (60), in order to trigger a contrastingly higher-frequency data transfer.

2. Method according to the Claim 1,
in which the matching step (300) involves an analysis of whether the vehicle (1) has left the wrong-way travel hazard area (60) of the road network again, wherein, if so,
- the vehicle-external server (2) instructs (320) the communication device (10) of the vehicle (1) that the communication device (10) should transmit the navigation data (13) at a lower transmission rate than inside the wrong-way travel hazard area (60), in order to trigger a low-frequency data transfer.

3. Method according to Claim 1 or 2,
in which the matching step (300) comprises defining the lane-operated entry/exit area between low-ranking roads and higher-ranking roads, in particular between a country road (70) and a motorway (80), as the wrong-way travel hazard area (60) of the road network.

4. Method according to either of Claims 1 and 3,
in which the matching step (300) comprises performing the wrong-way driver detection using a map matching algorithm, the server-based navigation information used being a digital map of the road network.

5. Method according to one of Claims 1 to 4,
in which the reading-in step (200) comprises reading in navigation data of the vehicle (1) that comprise at least current position information for the vehicle (1) along the journey time.

6. Method according to one of Claims 1 to 5,
in which the low transmission rate in the reading-in step (200) is in the range between 0.001 and 0.1 hertz, whereas the contrastingly higher transmission rate is in the range between 0.1 and 100 hertz.

7. Method according to one of Claims 1 to 6,
in which the step of reading in (200) navigation data of the vehicle (1) is preceded by a step of ascertaining (100) position data for the vehicle (1) using a vehicle-based sensor system.

8. Client-server system for warning road users about wrong-way travel by a vehicle (1) on a road network, having at least one communication device (10) associated with a vehicle (1), as a client, at least comprising a position determination unit (11) and a vehicle-server interface (12) for a vehicle-external server (2) that stores the digital map of the road network to perform the map matching with regard to the position data of the vehicle (1), the vehicle-external server (2) being configured to carry out the method according to one of the preceding claims.

9. Client-server system according to Claim 8, wherein the vehicle-external server (2) sends a change signal (17) to the communication device (10) of the vehicle (1) to change the transmission rate.

10. Client-server system according to Claim 8, wherein the vehicle-based communication device (10) is in the form of a mobile radio terminal, the vehicle-server interface (12) being in the form of a bidirectional data radio unit.

11. Client-server system according to Claim 10, wherein the position determination unit (11) is in the form of a GPS module that is part of the mobile radio terminal or of a vehicle navigation device installed in the vehicle (1) at a fixed location.

12. Computer program product having program code means for performing the method according to one of Claims 1 to 7 when the computer program product runs on a vehicle-external server (2) of a client-server system according to one of Claims 8 to 11.

13. Electronic data carrier that stores a computer program product according to Claim 12.

## Revendications

1. Procédé destiné à avertir les usagers de la route qu'un véhicule (1) roule à contre-sens, ledit procédé comprenant les étapes suivantes :
- lire (200) des données de navigation (13) du véhicule (1) dans un serveur (2) extérieur au véhicule par le biais d'une interface véhicule-serveur (12) entre un dispositif de communication (10), en tant que client, associé au véhicule (1) et le serveur (2) extérieur au véhicule ;
- adapter (300) les données de navigation (13) du véhicule (1) dans le serveur (2) extérieur au véhicule à l'aide d'au moins une information de navigation côté serveur afin d'évaluer les données de navigation lues du véhicule (1) en termes de conduite à contresens du véhicule (1) ;
- fournir (400) un avertissement de conduite à contresens (14) concernant la conduite à contresens du véhicule (1) à au moins une autre interface véhicule-serveur (15) entre au moins un dispositif de communication (16) associé à un autre véhicule (3) et le serveur (2) extérieur au véhicule si, à l'étape d'adaptation (300), une conduite à contresens réelle a été déterminée sur la base des données de navigation du véhicule (1) ;
**caractérisé en ce que** l'étape de comparaison (300) comprend une analyse permettant de savoir si le véhicule (1) se trouve dans une zone à risque de contre-sens (60) du réseau routier, dans l'affirmative
- le serveur (2) extérieur au véhicule ordonnant (310) au dispositif de communication (10) du véhicule (1) que le dispositif de communication (10) envoie les données de navigation (13) à un débit d'émission plus élevé qu'à l'extérieur de la zone à risque de circulation à contre-sens (60) afin de déclencher une transmission de données à une fréquence plus élevée que dans le cas contraire.

2. Procédé selon la revendication 1, dans lequel l'étape d'adaptation (300) comprend une analyse permettant de savoir si le véhicule (1) a de nouveau quitté la zone à risque de circulation à contre-sens (60) du réseau routier, dans l'affirmative
- le serveur (2) extérieur au véhicule ordonnant (320) au dispositif de communication (10) du véhicule (1) que le dispositif de communication (10) envoie les données de navigation (13) à un débit d'émission plus faible qu'à l'intérieur de la zone à risque de circulation à contre-sens (60) afin de déclencher une transmission de données à fréquence plus basse.

3. Procédé selon la revendication 1 ou 2, dans lequel à l'étape d'adaptation (300) la zone formant bretelle d'entrée/sortie entre des routes de rang inférieur et des routes de rang supérieur, en particulier entre une route de campagne (70) et une autoroute (80), est définie comme zone à risque de circulation à contresens (60) du réseau routier.

4. Procédé selon l'une des revendications 1 et 3, dans lequel
à l'étape d'adaptation (300), la détection de circulation à contre-sens est effectuée à l'aide d'un algorithme de correspondance avec une carte, une carte numérique du réseau routier étant utilisée comme informations de navigation côté serveur.

5. Procédé selon l'une des revendications 1 à 4, dans lequel
à l'étape de lecture (200), des données de navigation du véhicule (1) sont lues, lesquelles comprennent au moins des informations de position actuelle du véhicule (1) tout au long du temps de trajet.

6. Procédé selon l'une des revendications 1 à 5, dans lequel
à l'étape de lecture (200), le faible débit d'émission est dans la plage comprise entre 0,001 et 0,1 Hertz, tandis que le débit d'émission au contraire plus élevé est dans la plage comprise entre 0,1 et 100 Hertz.

7. Procédé selon l'une des revendications 1 à 6, dans lequel
l'étape de lecture (200) de données de navigation du véhicule (1) est précédée d'une étape de détermination (100) de données de position du véhicule (1) à l'aide d'un système de détection côté véhicule.

8. Système client-serveur destiné à avertir les usagers de la route qu'un véhicule (1) roule à contresens sur un réseau routier, ledit système comprenant au moins un dispositif de communication (10), en tant que client, associé à un véhicule (1) qui comprend au moins une unité de détermination de position (11) et une interface véhicule-serveur (12) avec un serveur (2) extérieur au véhicule, sur lequel est mémorisée la carte numérique du réseau routier destinée à établir une correspondance entre la carte et les données de position du véhicule (1), le serveur (2) extérieur au véhicule étant conçu pour mettre en œuvre le procédé selon l'une des revendications précédentes.

9. Système client-serveur selon la revendication 8, le serveur (2) extérieur au véhicule transmettant un signal alternatif (17) au dispositif de communication (10) du véhicule (1) afin de modifier le débit d'émission.

10. Système client-serveur selon la revendication 8, le dispositif de communication côté véhicule (10) étant conçu comme une terminal radio mobile, l'interface véhicule-serveur (12) étant conçue comme une unité de transmission de données radio bidirectionnelle.

11. Système client-serveur selon la revendication 10, l'unité de détermination de position (11) étant conçue comme un module GPS qui fait partie du terminal radio mobile ou d'un dispositif de navigation de véhicule installé de manière fixe dans le véhicule (1).

12. Progiciel comprenant des moyens de code de programme destinés à mettre en œuvre le procédé selon l'une des revendications 1 à 7, lorsque le progiciel et exécuté sur un serveur (2) extérieur au véhicule d'un système client-serveur selon l'une des revendications 8 à 11.

13. Support de données électronique sur lequel est mémorisé un progiciel selon la revendication 12.
